# EUROPÄISCHE PATENTSCHRIFT

(11) **EP 2 287 984 B1**
(45) Veröffentlichungstag und Bekanntmachung des Hinweises auf die Patenterteilung: **21.09.2011**
(21) Anmeldenummer: 09009408.7
(22) Anmeldetag: 20.07.2009
(51) Int. Cl.: H01T 1/16

(54) **Überspannungsableiter**
Surge absorbers
Paratonnerre

(43) Veröffentlichungstag der Anmeldung: 23.02.2011
(73) Patentinhaber: OBO Bettermann GmbH & Co. KG, 58710 Menden (DE)
(72) Erfinder: Schurwanz, Jürgen, 58708 Menden (DE)
(74) Vertreter: Köchling, Conrad-Joachim

(56) Entgegenhaltungen:
- DE-A1- 19 742 302
- US-A- 1 159 205
- US-A- 2 329 085

## Beschreibung

Die Erfindung betrifft einen Überspannungsableiter mit mindestens einer Funkenstrecke und einem dazu in Reihe geschalteten elektrischen Element, wobei das elektrische Element aus einem Bauteil mit zwei Elektroden besteht, zwischen denen ein Granulat aus elektrisch leitfähigem Werkstoff angeordnet ist, welches die Elektroden elektrisch leitend miteinander verbindet, wobei der das Granulat haltende Raum von einer temperaturfesten Isolierstoffhülle umgeben ist.

Im Stand der Technik sind Überspannungsableiter, insbesondere Blitzstromableiter bekannt, die eine blitzstromtragfähige Funkenstrecke mit mehreren in Reihe geschalteten Funkenstrecken aufweisen. Solche Einrichtungen werden zur Vermeidung von Schäden infolge eines Blitzeinschlages oder eines sonstigen Überspannungsfalles eingesetzt. Die Funkenstrecken werden zum transienten Potentialausgleich eingesetzt, wobei auch der nachfolgende Netzfolgestrom gelöscht werden soll. Die bisherigen Lösungen beruhen darauf, dass mehrere Funkenstrecken in Reihe geschaltet werden, um das Folgestrom-Löschvermögen zu verbessern. Daraus resultiert aber eine unerwünschte Erhöhung der Ansprechspannung. Je mehr Funkenstrecken in Reihe geschaltet werden, desto größer ist die Ansprechspannung des Systems.

Um die Ansprechspannung und damit den Schutzpegel zu reduzieren kann beispielsweise eine kapazitive Steuerung der Funkenstrecken eingesetzt werden. Auch hierbei sind technische Grenzbedingungen gegeben, die bei einer Erhöhung der Funkenstreckenanzahl ebenfalls die Ansprechspannung erhöhen. Zudem ist der schaltungstechnische Aufwand durch die Vielzahl der Funkenstrecken und die gegebenenfalls erforderlichen zusätzlichen Schaltungsmaßnahmen, wie beispielsweise kapazitive Steuerungen, aufwendig.

Bei den bekannten Funkenstrecken wird ebenso, wie bei dem erfindungsgemäßen Überspannungsableiter bei einem Blitzeinschlag zunächst durch die Überspannung zwischen PE (Erdleiter) und den spannungsführenden Leitern die Funkenstrecke gezündet, wenn die Ansprechspannung der Funkenstrecke erreicht ist.

Bei den bekannten Systemen wird die erste Funkenstrecke, die also direkt an den spannungsführenden Leiter angeschlossen ist, so ausgebildet und deren durch die Elektroden gebildete Anode und Kathode derart beabstandet, dass eine entsprechende Ansprechspannung erreicht wird. Je geringer der Abstand der Elektroden, desto geringer ist die Ansprechspannung. Bei dem bekannten System fließt nach dem Zünden ein Kurzschlussstrom und an jeder folgenden Funkenstrecke baut sich ein hoher Spannungsabfall auf, der sich durch die Vielzahl der Funkenstrecken aufsummiert, so dass entsprechend der Anzahl der Funkenstrecken die Lichtbogenbrennspannung größer als die Netzspannung ist, so dass kein Netzfolgestrom entsteht.

Zum Stand der Technik wird beispielsweise auf die DE 197 42 302 A1 verwiesen.

Aus der US 1159205A und der US 2329085A sind entsprechende Überspannungseinrichtungen gemäß Oberbegriff des Anspruchs 1 bekannt. Hierbei ist zwischen den Elektroden ein Granulat aus Borkarbid oder aus Siliziumkarbid angeordnet. Das Granulat ist mittels geeigneter Einrichtungen des Überspannungsableiters in eine Isolierstoffhülle gepresst durch die Elektroden gehalten. Dies entspricht in etwa der Ausführungsform von Varistoren (Zinkoxid-Ableitern), die nach heutigem Stand der Technik nicht mehr gepresst, sondern gebacken werden, so dass sie ein kompaktes Element darstellen.

Bei solchen Varistoren, die beispielsweise in der DE 10 2006 031 229 B3 beschrieben sind, erwärmt sich das Element, insbesondere der Varistor im Falle einer übermäßigen Beanspruchung infolge einer entsprechenden Überspannung. Der entsprechende Überspannungsableiter, beispielsweise der Varistor, ist dann nicht mehr funktionstüchtig und muss ausgetauscht werden.

Ausgehend von diesem Stand der Technik liegt der Erfindung die Aufgabe zugrunde, einen Überspannungsableiter zu schaffen, der ein System mit möglichst nur einer Funkenstrecke und damit entsprechendem Ansprechverhalten bildet und das Folgestromlöschvermögen einer Mehrfachfunkenstrecke aufweist.

Zudem soll der Installationsaufwand und der Aufwand an elektrischen und elektronischen Bauteilen gemindert werden.

Zur Lösung dieser Aufgabe schlägt die Erfindung vor, dass das Granulat in loser Schüttung in dem zwischen den Elektroden und der Isolierstoffhülle ausgebildeten Raum angeordnet ist, und dass das Granulat aus Graphitkörnern oder -kugeln besteht.

Das Bauteil mit den beiden Elektroden und dem dazwischen befindlichen Granulat aus elektrisch leitfähigem Werkstoff ist vor dem Stromfluss im Falle eines Überspannungsereignisses sehr niederohmig. Im Falle eines Überspannungsereignisses, beispielsweise eines Blitzeinschlages, werden zwischen den Granulatkörnern viele kleine Funkenstrecken gezündet, so dass bei der entsprechenden Strombelastung, bedingt durch die Gegenspannungen der zahlreichen Übergänge zwischen den Granulatkörpern eine hohe Dämpfung des Netzfolgestroms erreicht wird, so dass der Netzfolgestrom erlischt.

Um den Zusammenhalt des Bauteiles, gebildet aus den Elektroden und dem leitfähigen Granulat, zu gewährleisten, ist die entsprechend temperaturfeste Isolierstoffhülle vorgesehen. In der einfachsten Form ist ein solches Bauteil in Reihe zu einer Funkenstrecke mit entsprechend niedrigem Ansprechpegel, beispielsweise zwischen den Phasenleiter und den PE-Leiter eines geschützten Systems, anzuschließen. Durch diese Ausbildung wird die Aufgabe vollständig gelöst, da der Einfach-Funkenstrecke ein Element in Form des Bauteiles in Reihe geschaltet ist, das vor dem Stromfluss sehr niederohmig ist und während des Stromflusses eine hohe Gegenspannung bzw. Dämpfung entwickelt, um der Einfach-Funkenstrecke das Löschen des Folgestroms zu ermöglichen.

Eine lose Schüttung ist erforderlich, um einen Abstand zwischen den Granulatkörpern sicherzustellen, der die Ausbildung von kleinen Lichtbögen zwischen den Granulatkörnern ermöglicht. Die Schüttung muss aber innerhalb des Raumes, der von der Isolierstoffhülle umgeben ist, ausreichend sein, um bei unterschiedlichen Lagen des Elementes eine Kontaktierung des Granulates mit den Elektroden sicherzustellen.

Infolge des Einsatzes von Granulat in Form von Grafitkörner oder -kugeln wird erreicht, dass keine Verschmelzungen durch hohe Ströme und/oder Erwärmung auftreten kann.

Hierzu ist vorzugsweise vorgesehen, dass die Elektroden in den Raum hineinragende Vorsprünge aufweisen.

Zudem ist bevorzugt vorgesehen, dass das Granulat eine Körnung von 0,4 - 1,6 mm aufweist.

Des Weiteren ist bevorzugt vorgesehen, dass die Isolierstoffhülle aus Keramik oder Glas besteht.

Bezüglich der Bemessung der Körnung ist wesentlich, dass eine untere Grenze dadurch gegeben ist, dass dann, wenn die Körnung sehr fein ist, sehr wenig Luft zwischen den Partikeln verbleibt, so dass der gewünschte Effekt möglicherweise nicht oder nur in unzureichendem Maße erreicht wird. Eine obere Grenze ist dadurch gegeben, dass eine möglichst große Anzahl von Granulatkörnern in dem entsprechenden Raum angeordnet sein soll.

Weitere Parameter zur Einstellung der Löschwirkung sind der Durchmesser bzw. der Querschnitt der Isolierstoffhülle, die Länge der Isolierstoffhülle samt Granulatfüllung. Je nach Größe, also Dicke und/oder Länge der Isolierstoffhülle samt Granulat, wird durch dieses Bauteil eine kleinere oder größere Gegenspannung aufgebaut.

Es ist auch denkbar, den Überspannungsableiter mit mehreren in Reihe geschalteten Funkenstrecken auszubilden und diese mit einem elektrischen Element angegebener Bauart in Reihenschaltung zu komplettieren.

Vorzugsweise ist zudem vorgesehen, dass die Elektroden aus Graphit bestehen.

Um eine besonders kompakte Bauform der gesamten Funktionseinheit zu realisieren, kann vorgesehen sein, dass die eine Elektrode des Bauteiles eine Elektrode der Funkenstrecke bildet.

Hierbei ist bevorzugt vorgesehen, dass auf die Elektroden, die die eine Elektrode der Funkenstrecke bildet, ein ringförmiger Isolator aufgebracht ist, auf den die zweite Elektrode der Funkenstrecke aufgesetzt ist.

Zudem ist bevorzugt vorgesehen, dass die Elektroden des Bauteiles und der Funkenstrecke zylindrisch sind und die Isolierstoffhülle ein Rohr ist, welches an die Elektroden des Bauteils angeschlossen ist.

Der ringförmige Isolator zwischen den Elektroden der Funkenstrecke besteht aus wärmebeständigem Material, insbesondere PTFE oder auch Keramik.

Die besonders einfache Bauform des erfindungsgemäßen Überspannungsableiters ist in der Zeichnung verdeutlicht.

Die Figur 1 zeigt einen entsprechenden Überspannungsableiter im Mittellängsschnitt gesehen.

Dieser Überspannungsableiter besteht aus einer Funkenstrecke 1, die über Anschlussleiter an beispielsweise einen Phasenleiter bei I und einen PE-Leiter bei II eines Wechselspannungsnetzes angeschlossen ist. In Reihe zu der Funkenstrecke ist ein elektrisches Element geschaltet. Dieses Element besteht aus einem Bauteil 2 mit zwei Elektroden 3,4, zwischen denen ein Granulat 5 aus elektrisch leitfähigem Werkstoff angeordnet ist, durch welches die Elektroden 3,4 elektrisch leitend miteinander verbunden sind. Der das Granulat 5 haltende Raum ist von einer temperaturfesten Isolierstoffhülle 6 umgeben.

Das Granulat 5 ist in loser Schüttung in dem zwischen den Elektroden 3,4 und der Isolierstoffhülle 6 ausgebildeten Raum angeordnet. Vorzugsweise weisen die Elektroden 3,4 in den Raum hineinragende Vorsprünge 7,8 auf, um in jeder Gebrauchslage des Elementes eine Kontaktierung der Elektroden 3,4 mit den Bestandteilen des Granulates 5 sicherzustellen. Das Granulat besteht aus kugeligen oder körnigen Teilchen, vorzugsweise Graphitkörnern oder Graphitkugeln, wobei eine Körnung in der Größenordnung von 0,4 - 1,6 mm bevorzugt ist. Die Isolierstoffhülle 6 besteht aus Keramik oder Glas, während die Elektroden 3,4 aus Graphit bestehen. Im Ausführungsbeispiel bildet die eine Elektrode 3 des Bauteiles 2 eine Elektrode der Funkenstrecke, deren anderer Elektrode bei 9 angegeben ist. Zwischen der Elektrode 3, die sowohl eine Elektrode des Bauteiles 2 bildet, als auch eine Elektrode der Funkenstrecke 1, und der Elektrode 9 ist ein vorzugsweise ringförmiger Isolator 10, beispielsweise aus PTFE angeordnet. Durch den Abstand zwischen den Elektroden 9 und 3 kann das Zündverhalten der Funkenstrecke 1 auf das gewünschte Maß eingestellt werden. Das Löschverhalten wird allein durch das Bauteil 2 bestimmt, welches entsprechend seiner Bestimmung im Durchmesser und/oder in der Länge bei einem Löschverhalten angepasst werden kann, so dass eine entsprechende Menge und Verteilung von Granulat 5 erreicht wird.

Auch die Elektrode 9 besteht vorzugsweise aus Graphit.

Im Ausführungsbeispiel bilden die Elektroden 3 und 4 mit der Isolierstoffhülle 6 ein miteinander verbundenes geschlossenes Element, welches das Granulat 5 beinhaltet bzw. umfasst.

Der erfindungsgemäße Überspannungsableiter hat eine geringe Ansprechspannung, wobei beim Durchzünden eine hohe Gegenspannung aufgebaut wird, weil an den Granulatkörnern des Granulates 5 viele kleine Funkenstrecken durch Funkenüberschläge gebildet werden. Hierdurch wird aber die Ansprechspannung der Funkenstrecke 1 nicht beeinträchtigt oder angehoben.

Die Erfindung ist nicht auf das Ausführungsbeispiel beschränkt, sondern im Rahmen der Offenbarung vielfach variabel.

Alle neuen, in der Beschreibung und/oder Zeichnung offenbarten Einzel- und Kombinationsmerkmale werden als erfindungswesentlich angesehen.

## Patentansprüche

1. Überspannungsableiter mit mindestens einer Funkenstrecke (1) und einem dazu in Reihe geschalteten elektrischen Element, wobei das elektrische Element aus einem Bauteil (2) mit zwei Elektroden (3,4) besteht, zwischen denen ein Granulat (5) aus elektrisch leitfähigem Werkstoff angeordnet ist, welches die Elektroden (3,4) elektrisch leitend miteinander verbindet, wobei der das Granulat (5) haltende Raum von einer temperaturfesten Isolierstoffhülle (6) umgeben ist, **dadurch gekennzeichnet, dass** das Granulat (5) in loser Schüttung in dem zwischen den Elektroden (3,4) und der Isolierstoffhülle (6) ausgebildeten Raum angeordnet ist, und dass das Granulat (5) aus Graphitkörnern oder -kugeln besteht.

2. Überspannungsableiter nach Anspruch 1, **dadurch gekennzeichnet, dass** die Elektroden (3,4) in den Raum hineinragende Vorsprünge (7,8) aufweisen.

3. Überspannungsableiter nach einem der Ansprüche 1 oder 2, **dadurch gekennzeichnet, dass** das Granulat (5) aus kugeligen Teilchen besteht.

4. Überspannungsableiter nach einem der Ansprüche 1 oder 2, **dadurch gekennzeichnet, dass** das Granulat (5) aus körnigen Teilchen besteht.

5. Überspannungsableiter nach einem der Ansprüche 1 bis 4, **dadurch gekennzeichnet, dass** das Granulat (5) eine Körnung von 0,4 - 1,6 mm aufweist.

6. Überspannungsableiter nach einem der Ansprüche 1 bis 5, **dadurch gekennzeichnet, dass** die Isolierstoffhülle (6) aus Keramik oder Glas besteht.

7. Überspannungsableiter nach einem der Ansprüche 1 bis 6, **dadurch gekennzeichnet, dass** die Elektroden (3,4) aus Graphit bestehen.

8. Überspannungsableiter nach einem der Ansprüche 1 bis 7, **dadurch gekennzeichnet, dass** die eine Elektrode (3) des Bauteiles (2) eine Elektrode der Funkenstrecke (1) bildet.

9. Überspannungsableiter nach Anspruch 8, **dadurch gekennzeichnet, dass** auf die Elektroden (3), die die eine Elektrode der Funkenstrecke (1) bildet, ein ringförmiger Isolator (10) aufgebracht ist, auf den die zweite Elektrode (9) der Funkenstrecke (1) aufgesetzt ist.

10. Überspannungsableiter nach einem der Ansprüche 1 bis 9, **dadurch gekennzeichnet, dass** die Elektroden (3,4,9) des Bauteiles (2) und der Funkenstrecke (1) zylindrisch sind und die Isolierstoffhülle (6) ein Rohr ist, welches an die Elektroden (3,4) des Bauteils angeschlossen ist.

## Claims

1. A surge absorber with at least one spark gap (1) and one electrical element connected to it in series, wherein the electrical element comprises a component (2) with two electrodes (3, 4) between which a granulate (5) of electrically conductive material is arranged which connects the electrodes (3, 4) to each other in an electrically conducting manner, wherein the space holding the granulate (5) is surrounded by a temperature-resistant sleeve (6) of insulating material, **characterized in that** the granulate (5) is arranged in loose bulk in the space formed between the electrodes (3, 4) and the sleeve (6) of insulating material, and the granulate (5) consists of graphite grains or spheres.

2. A surge absorber according to claim 1, **characterized in that** the electrodes (3, 4) have projections (7, 8) extending into the space.

3. A surge absorber according to one of claims 1 or 2, **characterized in that** the granulate (5) consists of spherical particles.

4. A surge absorber according to one of claims 1 or 2, **characterized in that** the granulate (5) consists of granular particles.

5. A surge absorber according to any one of claims 1 to 4, **characterized in that** the granulate (5) has a grain size of from 0.4 to 1.6 mm.

6. A surge absorber according to any one of claims 1 to 5, **characterized in that** the sleeve (6) of insulating material consists of ceramic material or glass.

7. A surge absorber according to any one of claims 1 to 6, **characterized in that** the electrodes (3, 4) consist of graphite.

8. A surge absorber according to any one of claims 1 to 7, **characterized in that** one electrode (3) of the component (2) forms an electrode of the spark gap (1).

9. A surge absorber according to claim 8, **characterized in that** an annular insulator (10), onto which the second electrode (9) of the spark gap (1) is set, is applied to the [electrode] (3) which forms an electrode of the spark gap (1).

10. A surge absorber according to any one of claims 1 to 9, **characterized in that** the electrodes (3, 4, 9) of the component (2) and of the spark gap (1) are cylindrical and the sleeve (6) of insulating material is a tube which is attached to the electrodes (3, 4) of the component.

## Revendications

1. Parafoudre comportant au moins un éclateur (1) et un élément électrique couplé en série avec celui-ci, l'élément électrique étant formé d'un composant (2) avec deux électrodes (3, 4) entre lesquelles est disposé un granulat (5) en matériau électroconducteur, lequel relie entre elles les électrodes (3, 4) de manière électroconductrice, la chambre contenant le granulat (5) étant entourée par une enveloppe isolante (6) résistante à la température, **caractérisé en ce que** le granulat (5) est disposé en vrac dans la chambre formée entre les électrodes (3, 4) et l'enveloppe isolante (6), et que le granulat (5) est composé de grains ou billes de graphite.

2. Parafoudre selon la revendication 1, **caractérisé en ce que** les électrodes (3, 4) présentent des saillies (7, 8) qui pénètrent dans la chambre.

3. Parafoudre selon une des revendications 1 ou 2, **caractérisé en ce que** le granulat (5) est composé de particules sphériques.

4. Parafoudre selon une des revendications 1 ou 2, **caractérisé en ce que** le granulat (5) est composé de particules granuleuses.

5. Parafoudre selon une des revendications 1 à 4, **caractérisé en ce que** le granulat (5) présente une granulométrie de 0,4 à 1,6 mm.

6. Parafoudre selon une des revendications 1 à 5, **caractérisé en ce que** l'enveloppe isolante (6) est en céramique ou en verre.

7. Parafoudre selon une des revendications 1 à 6, **caractérisé en ce que** les électrodes (3, 4) sont en graphite.

8. Parafoudre selon une des revendications 1 à 7, **caractérisé en ce qu'**une électrode (3) du composant (2) forme une électrode de l'éclateur (1).

9. Parafoudre selon la revendication 8, **caractérisé en ce que** sur l'électrode (3) qui forme ladite une électrode de l'éclateur (1) est appliqué un isolateur annulaire (10) sur lequel est rapportée la deuxième électrode (9) de l'éclateur (1).

10. Parafoudre selon une des revendications 1 à 9, **caractérisé en ce que** les électrodes (3, 4, 9) du composant (2) et de l'éclateur (1) sont cylindriques et l'enveloppe isolante (6) est un tube qui est raccordé aux électrodes (3, 4) du composant.
